# FASCICULE DE BREVET EUROPEEN

(11) **EP 0 077 738 B1**
(45) Date de publication et mention de la délivrance du brevet: **26.02.1986**
(21) Numéro de dépôt: 82401920.2
(22) Date de dépôt: 19.10.1982
(51) Int. Cl.: H01J 27/02

(54) **Source d'ions comprenant une chambre d'ionisation à gaz avec oscillations d'électrons**
Ionenquelle mit Gasionisierungsraum mit Elektronenschwingungen
Ion source having a gas ionization chamber with oscillations of electrons

(30) Priorité: 21.10.1981 FR 8119761
(43) Date de publication de la demande: 27.04.1983
(73) Titulaire: COMMISSARIAT A L'ENERGIE ATOMIQUE Etablissement de Caractère Scientifique Technique et Industriel, 75015 Paris (FR)
(72) Inventeur: Boyer, Robert La Coudounière, F-26700 Pierrelatte (FR); Journoux, Jean-Pierre, F-84420 Piolenc (FR)
(74) Mandataire: Mongrédien, André

## Description

La présente invention concerne une source d'ons qui peut être utilisée par exemple, à l'analyse des gaz par spectrométrie de masse.

On connait une source d'ions d'un premier type, qui comprend une chambre d'ionisation/ une source d'électrons constituée par un filament chauffant (cathode) eτ une "trappe" (anode) en regard.

Les électrons émis sont accélérés entre le filament et la chambre d'ionisation et ionisent les molécules du gaz contenu dans la chambre. Un système d'asservissement peut éventuellement permettre, grâce au courant électronigue recueilli sur l'anode, de réguler le courant circulant dane le filament et donc, de stabiliser le flux des électrons émis vers la zone d'ionisation.

Un champ magnétigue dirigé dans le sens du faisceau électronique, canalise les électrons et permet une meilleure extraction des ions produits vers un appareil d'analyse, tel qu'un spectrométre de masse, par exemple.

Dans ce type de source, chague électron émis ne traverse la chambre d'ionisation qu'une seule fois, lorsgu'il ne vient pas ioniser une molécule. Il en réseulte un rendement d'ionisation faible, se situant entre 10-⁴ et 10-^{6.} Ce rendement est défini par le rapport du nombre d'ions formés au nombre d'électrons émis.

On définit un autre coefficient caractéristique des performances d'une source d'ions, par le rapport du nombre d'ions formes au nombre de molécules introduites ; ce coefficient est qualifié "luminosité". La luminosité des sources décrites plus haut est très faible (=10-5).

On connaît auesi des sources d'ione d'un deuxème type dont le rendement d'ionisation ainsi que la luminosité sont plus élevés que ceux des sources précédentes. Ces sources comprennent un filament qui produit des électrons, une cathode accélératrice et une anode recueillant le courant électronique. Entre la cathode et l'anode/ se trouve une électrode intermédiarre et derrèere l'anode, est disposée une anticathode. Des impulsions de tension sont appliquées à la cathode de manière à provoguer une dédharge entre la ionise le gaz. Les électrons produits oscillent alors dans la zone située entre l'électrode intermédiaire et l'anticathode, zone dans laquelle est créé un creux de potentiel. Les électrons provoguent une ionisation du gaz dans cette zone. Cette source présente un meilleur rendement et une meilleure luminosité que la source précédente, mais sa structure est compliquée et sa mise en oeuvre tres difficile.

La présente invention a pour but de remédier aux inconvénients des sources connues et notamment de réaliser une source d'ions dans laquelle les électrons oscillent, gui présente une structure et une mise en oeuvre plus faciles, un rendement et une luminosité plus élevés que deuxième type de source mentionné plus haut.

L'invention a pour objet une source d'ions comprenant une chambre d'ionisation à gaz et, dans cette chambre, au moins une source d'électrons, des moyens pour faire osciller les électrons issus de la source dans une direction prédéterminée de manière à créer une zone d'ionisation du gaz, et et des moyens pour recuellir les ions produits, caractérisée en ce gue les moyens pour faire osciller les électrons comprennent, le long de l'axe (XX'), un premier miroir électronique sphérigue dont la concavité est tournée vers la direction (X'), une première lentille électronique dont le foyer objet coîncide avec le centre du premier miroir et dont l'axe coïncide avec la direction (XX'), une seconde lentille électronique, coaxiale et identique à la première lentille, et un second miroir électronique sphérique tournant sa concavité dans le sens opposé au premier miroir et dont le centre coîncide avec le foyer image de la deuxième lentille, la source d'électrons étant située en l'un des foyers des lentilles précédemment désignés.

Selon une autre caractéristique de l'invention chaque lentille est constituée de manière à accé lérer les électrons réflechis par le miroir qui lui correspond et à décélérer les éectrons provenant de l'autre lentille, la lentille dont le foyer constitue l'emplacement de la source étant apte à accélérer les électrons émis par cette source.

Selon une autre caractéristique, la source d'ions comprend une autre source électronique située au foyer de l'autre des deux lentilles.

Selon une autre caractéristique, les lentilles sont portées à des potentiels électriques identiques.

D'autres caractéristiques et avantages de l'invention ressotiront mieux de la description qui va suivre donnée en référence aux dessins annexés dans lesquels:
- la figure 1 est une vue schématique qui permet de mieux comprendre par analogie et · avec un système optique, la structure et le fonctionnement de la source de l'invention ;
- la figure 2 représente de manière plus détaillée la source d'ions de l'invention;
- la figure 3 représente la répartition des potentiels le long de l'axe X'X, de la chambre d'ionisation.

En référence à la figure 1, on a représenté très schématiquement la source d'ions de l'invention. Cette source comprend une chambre d'ionisation 1 représentée de manière schématique et, dans cette chambre, au moins une source d'électrons SE, et, des moyens pour faire osciller les électrons issus de la source,dans une direction prédéterminée XX'1 de manière à créer une zone Z d'iorisation du gaz contenu dans la chambre 1. Ces moyens comprennent deux lentilles électroniques L₁, L₂ identiques, situées en regard l'une de l'autre et dont les axes coîncident avec la direction prédéterminée X'X. Ces moyens comprennent aussi deux miroirs sphériques M₁, M₂, concaves, tournés l'un vers l'autre et situés respectivement de-part et d'autre des deux lentilles L₁,L₂. Les centres de ces miroirs coîncicent respectivement avec les foyers F₁, F₂ des lentilles. La source d'électrons SE, est située par exemple au foyer F₁ de la lentille L₁. Comme on le verra plus loin en détails chaque lentille est constituée de maniîre à accélérer les électrons réfléchis par le miroir qui lui correspond et de manière à décélérer les électrons provenant de l'autre lentille. C'est ainsi par exemple que la lentille L₂ permet de décélérer les électrons qui proviennent de la lentille L₁ et d'accélérer les électrons qui sont réfléchis par le miroir L₂,tandis que la lentille L, décélere les électrons provenant de la lentille L₂ et accélère les électrons émis par la source SE₁ ou les électrons réfléchis sur le miroir M₁. Une autre source d'électrons SE₂ identique à la source SE₁ peut éventuellement être placée au foyer F de la lentille L₂ , pour fournir des électrons, notamment en cas de panne de la source SE₁. Comme on le verra plus loin en détail, les lentilles L, et L₂ sont portées à des potentiels électriques identiques. On a également représenté sur cette figure des pièces polaires magnétiques N et S qui permettent éventuellement une meilleure focalisation des électrons qui circulent dans la chambre d,ionisation- mais ui ne sont pas indispensables. En effet la focalisation des électrons peut être assurée suffisamment par les lentilles L₁ et L₂.

La figure 2 représente de manière plus détaillée, une source d'ions conforme à l,invention. Les mêmes éléments portent les mêmes référencs sur cette figure que sur la figure 1. On suppose que tous les éléments représentés sur cette figure eont cylindriques et qu'ils sont vus en coupe, les ouvertures dans ces éléments étant rectangulaires. Le dispositif qui est représenté ici de manière plus détaillée comprend les lentilles L₁ et L₂, les miroirs M₁ et M₂,les sources d'électrons SE₁ et SE₂, et les pièces polaires magnétiques N et S. La chambre d'ionisation 1 est représentée de manière schématique en traits interrompus. La source d'électrons SE₁ peut être constituée par exemple par un filament chauffant, non référencé, situé au foyer F₁ de la lentille L₁ et entouré d'une électrode Ci (Wehnelt). La lentille L₁ peut être constituée par des diaphragmes D₁₁, D₂₁, D₃₁. De la même manière, la lentille L₂ peut être constituée par des diaphragmes D₁₂, D₂₂, D₃₂. On a également représenté sur cette figure, la deuxieme source électronique SE₂ qui est constituée par un filament non référencé situe au foyer F₂ de la lentille L₂, et par une électrode C₂ entourant ce filament. A titre d'exemple, le filament, la ou les électrodes C₁ C₂, sont portés au potentiel du filament, voisin de zero volt. Les diaphragmes D₁₁ et D₃₂ sont porté à un potential voisin de 280 volt,les diaphragmed D₁₁ et D₃₂, qui sont électriquement isolés des diaphragmes précédents, ainsi que la chambre d'ionisation 1, son portés à un potentiel voisin de 190 volts. Les dia phragmes D₂₁ et D₂₂ sont portés à un potentiel négatif voisin de -10 volts. L'allure du faisceau d'électrone oscillante est représentée en 2 eur la figure. La zone d'ionisation est la zone comprise entre les diaphragmes D₃₁ et D₁₂. Les ions sont extraits grâce au champ magnétique, par une fente 0 eituée à mi-distance des lentilles L₁, L₂ et perpendiculaire au plan de la figure.

La figure 3 représente la répartition du potentiel V le long de l'axe XX' de la chambre d'ionisation. Dans la zone d'ionisation Z comprise entre les diaphragmes D₃₁ et D₁₂, le potentiel est constant. Ce potentiel est nul au voisinage du filament situé au foyer F₁, puis il croît pour atteindre un maximum au voisinage du diaphragme D₂₁ et enfin, décroit jusqu'au voisinage du diaphragme D₃₁, pour se stabiliser ensuite à une valeur conetante dans la zone d'ionisation Z, entre les diaphragmes D₃₁ et D₁₂. Le potentiel croit alors de nouveau entre les diaphragmes D₁₂ et D₂₂ pour atteindre une valeur nulle au voisinage du filament situé au foyer F₂ de la lentille L₂. Dans la zone Z, il y a accumulation d'électrons par paquets, à chaque oscillation et il en résulte une ionisation intense dans cette zone.

Grâce au dispositif qui vient d'être décrit, chaque électron peut effectuer jusqu'à 25.000 oscillations. La durée de vie d'un électron produit par la source de l'invention est d'environ 50.000 fois plus longue que la durée de vie d'un électron produit par les sources connues. La source de l'invention permet donc, en augmentant le parcours de l'électron et sa durée de vie (grâce aux oscillations) d'obtenir un rendement et une luminosité bien supérieurs à ceux des dipositifs existants puisque le nombre d'ions formés peut être bien plus grand, il en résulte aussi que le nombre de molécules gazeuses que l'on peut introduire dans la chambre d'ionisation peut être lui aussi bien plus élevé que pour les sources connues. En fait, dans la source qui vient d'être décrite, tout électron issu du filament situé au foyer F₁ de la lentille L₁ est focalisé au foyer F₂ de la lentille L₂, puis repart en sens inverse après avoir été réfléchi par le miroir M₂. Cet électron qui est alors issu de la lentille L₂ retrouve des conditions identiques avec la lentille L₁ et le miroir M₁

La source qui vient d'être décrite présente de nombreux avantages par rapport aux sources existantes : la luminosité est multipliée par 20, le rendement d'ionisation est multiplié par 200, la température de la chambre est fortement abaissée puisqu'elle passe de 80°C à 40°C (puisqu'il n'est pas nécessaire de produire autant d'électrons qu'avec les dispositifs existants pour ioniser le même nombre de molécules de gaz). La température du filament lui-même peut être abaissée de 500° puisqu'à rendement égal, le nombre d'électrons émis par le filament doit être moins élevé, tandis que la puissance électrique qui est fournie à ce filament est deux fois plus faible. Le courant d'émission électronique est divisé par 10, tandis que la durée de vie moyenne du filament passe de 5.000 heures à 2.10⁹ heures. Les performances bien meilleures que celles des sources connues et notamment l'augmentation de la luminosité, permettent de fournir des courants d'ions beaucoup plus intenses aux spectromètres de masse et donc d'accroître le rapport signal/bruit. Cet accroîssement de la luminosité permet, pour des courants ioniques éguivalents à ceux des sources connues, d'utiliser des gaz présentant des pressions bien plus faibles et ainsi, de ménager la durée de vie des sources. La symétrie du dispositif permet d'inverser la source émettrice d'électrons.

## Revendications

1. Source d,ions comprenant une chambre d'ionisation (1) à gaz et, dans cette chambre, au moins une -source d'électrons (SE₁), des moyens pour faire osciller les électrons issus de la source (SE₁ dans une direction (X'X) prédéterminée de manière à créer une zone d'ionisation (Z) du gaz, et des moyens pour recueillir les ions produits, caractérisée en ce que les moyens pour faire osciller les électrons comprennent, le long de l'axe (XX'), un premier miroir électronique sphérique (M1) dont la concavité est tournée vers la direction (X'), une première lentille électronique (L1) dont le foyer objet (F1) coincide avec le centre du premier miroir (M1) et dont l'axe coincide avec la direction (XX'), une seconde lentille électronique (L2), coaxiale et identique à la première lentille (L1), et un second miroir électronique sphérique (M2) tournant sa concavité dans le sens opposé au premier miroir (M1) et dont le centre coincide avec le foyer image (F2) de la deuxième lentille (L2), la source (SEI) d'électrons étant située en l'un des foyers des lentilles (L1, L2) précédemment désignés.

2. Bource d'ions eelon la revendication 1 caractérisée en ce que chaque lentille (L₁) est constituee de manière a' accélérer les électrons réfléchs par le miroir qui lui correspond (M₁) et à décélérer les électrons provenant de l'autre lentille (L₂), la lentille (L_{1>1}) dont le foyer (F₁) constitue l'emplacement de la source (SE, ) étant apte à accélérer les électrons émis par cette source.

3. Source d'ions selon la revendication I, caractérisée en ce qu'elle comprend une autre source électronique (SE₂) située au foyer (F₂) de l'autre (L₂) des deux lentilles.

4. Source d'ions selon la revendication 2, caractérisée en ce que les lentilles (L₁, L₂) sont portées à des potentiels électriques identiques.

## Patentansprüche

1. lonenquelle mit einem Gasionisierungsraum (1), wobei sich in diesem Raum wenigstens eine Elektronenquelle (SE₁), Mittel zum Schwingen der von der Quelle (SE₁) ausgehenden Elektronen in einer vorbestimmten Richtung (X'X) so, daß ein lonisationsbereich (Z) des ßases erzeugt wird, und Mittel befinden, um die erzeugten lonen zu sammeln, dadurch gekennzeichnet, daß die Mittel zum Schwingen der Elektronen längs der Achse (XX') einen ersten elektronischen sphärischen Spiegel (M1), dessen Konkavität zu der Richtung (X') gedreht ist, eine erste elektronische Linse (L1), deren objektseitiger Brennpunkt (F1) mit der Mitte des ersten Spiegels (M1) und deren Achse mit der Richtung (XX') zusammenfällt, eine zweite elektronische Linse (L2), die mit der ersten Linse (L1) koaxial und identisch ist, und einen zweiten elektronischen, sphärischen Spiegel (M2) aufweisen, dessen Konkavität zu derjenigen des ersten Spiegels (M1) im entgegengesetzten Sinn gedreht ist und dessen Mitte mit dem bildseitigen Brennpunkt (F2) der zweiten Linse zusammenfällt, und daß sich die Elektronenquelle (SE1) in einem der vorhergehend bezeichneten Brennpunkte der Linsen (L1, L2) befindet.

2. lonenquelle nach Anspruch 1, dadurch gekennzeichnet, daß jede Linse (L₁) derart gebildet ist, daü sie die von dem ihr entsprechenden (M₁) Spiegel reflektierten Elektronen beschleunigt und die von der anderen Linse (L₂) herkommenden Elektronen abbremst, und daß die Linse (L₁), deren Brennpunkt (F₁) den Ort der Quelle (SE₁) bildet, die von dieser Quelle ausgesandten Elektronen beschleunigen kann.

3. lonenquelle nach Anspruch 1, dadurch gekennzeichnet, daß sie ferner eine andere Elektronenquelle (SE₂) aufweist, die sich im Brennpunkt (F₂) der an-deren(L₂) der zwei Linsen befindet.

4. Ionenquelle nach Anspruch 2, dadurch gekennzeichnet, daß die Linsen (L₁, L₂) auf identischen, elektrischen Potentialen liegen.

## Claims

1. lon source comprising a gas-ionisation chamber (1) and, at least one electron source (SE₁) within said chamber, means for oscillating electrons emitted by the source (SE₁) in a predetermined direction (X'X) whereby to create a gas-ionisation zone (Z) and means for recovering the ions produced, characterised in that the means for oscillating the electrons comprise, lengthwise of axis (XX') a first spherical electron . mirror (M₁) whose concavity faces direction (X'), a first electronic lens (L₁) whose object focus (F₁) coincides with the centre of the first mirror (M₁) and whose axis coincides with direction (XX'), a second electronic lens (L₂₎ coaxial and identical with the first lens (L₁) and a second spherical electron mirror (M₂) whose concavity faces in the opposite direction to that of the first mirror (M₁) and whose centre coincides with the object focus (F₂) of the second lens (L₂), the electron source (SE₁) being located at one of the foci of the above mentioned lenses (L₁, L₂).

2. lon source according to Claim 1, characterised in that each lens (L₁) is formed to accelerate the electrons reflected by the corresponding mirror (M₁) and to decelerate the electrons from the other lens (L₂), the lens (L₁) whose focus (F₁) constitutes the location of the source (SE₁) being adapted to accelerate the electron emitted by said source.

3. Ion source according to Claim 1, characterised in that it comprises another electron source (SE₂) located in the focus (F₂) of the other (L₂) of the two lenses.

4. lon source according to Claim 2, characterised in that the lenses (L₁, L₂) have identical electric potentials.
